# EUROPÄISCHE PATENTSCHRIFT

(11) **EP 1 256 531 B1**
(45) Veröffentlichungstag und Bekanntmachung des Hinweises auf die Patenterteilung: **15.09.2004**
(21) Anmeldenummer: 02009000.7
(22) Anmeldetag: 23.04.2002
(51) Int. Cl.: B65H 3/00, B65H 3/08, B65H 3/36, B65H 3/40, B65H 3/42

(54) **Bogenvorderkantentrenner**
Separator for sheet front edge
Dispositif séparateur du bord frontal des feuilles

(30) Priorität: 10.05.2001 DE 10122632
(43) Veröffentlichungstag der Anmeldung: 13.11.2002
(73) Patentinhaber: MAN Roland Druckmaschinen AG, 63075 Offenbach (DE)
(72) Erfinder: Wiese, Holger, Dr.-Ing., 63179 Obertshausen (DE); Dobner, Heinz, Dipl.-Ing., 65375 Oestrich-Winkel (DE); Bäse, Uwe, Dr.-Ing., 63069 Offenbach (DE)
(74) Vertreter: Stahl, Dietmar, Patentassessor Dipl.-Ing.

(56) Entgegenhaltungen:
- DE-A- 4 200 393
- DE-A- 4 220 399
- DE-A- 19 515 398
- DE-C- 842 349
- DE-U- 9 209 663

## Beschreibung

Die Erfindung bezieht sich auf einen Bogenvorderkantentrenner mit mehreren nebeneinander angeordneten Doppelsaugem zur taktweisen Förderung von Bogen, wobei die Doppelsauger durch Kurvenkoppelgetriebe angetrieben Bewegungen auf einer geschlossenen Bahn in Förderrichtung der Bogen und zurück ausführen und dabei die Doppelsauger in einem zwei Arbeitstakte aufweisenden Bewegungszyklus um einen Arbeitstakt versetzt nacheinander in den Bereich der Stapelvorderkante eines Bogenstapels zur Erfassung eines Bogens gelangen, wobei die Bewegung jedes Doppelsaugers mittels zweier voneinander beabstandeter Drehgelenke eingeleitet wird.

Ein Bogenvorderkantentrenner der eingangs genannten Art ist aus der DE-GM 92 09 663 bekannt. Dabei besteht das erste Kurvengetriebe aus einem an der Koppel angelenkten Schwingenparallelogramm, dessen eine Schwinge von einer Kurvenscheibe schwenkbar antreibbar ist. Dieser Aufbau hat den Nachteil, daß eine große Anzahl an Bauteilen, insbesondere an Schwingen und Lagerstellen erforderlich ist, die bauraumaufwendig, teuer und störanfällig sind.

Aufgabe der Erfindung ist es daher einen Bogenvorderkantentrenner der eingangs genannten Art zu schaffen, der bei einfachem, kostengünstigem Aufbau ein geradliniges senkrechtes Anheben der Bogen mit gleichzeitig exakt bestimmbarem Kippverlauf der den Bogen anhebenden Saugfläche des Doppelsaugers ermöglicht.

Diese Aufgabe wird erfindungsgemäß dadurch gelöst, daß der Mechanismus zum Antreiben des Doppelsaugers einen Getriebefreiheitsgrad von Drei aufweist, derart, daß neben der geschlossenen Bewegungsbahn des Doppelsaugers auch dessen Kippwinkel exakt steuerbar ist.

Dabei kann der Mechanismus achtgliedrig mit drei unabhängigen Antrieben und drei Gestellpunkten vorgesehen sein.

Dies ermöglicht nicht nur eine große exakt vorbestimmbare Variabilität des Bewegungsverlaufs je nach Auslegung der Getriebeglieder und Kurvengetriebe sondern auch einen einfachen Aufbau geringer Baugröße.

Zwei etwa horizontal verlaufende Getriebeglieder können vorhanden sein, deren eine Enden an einer einen Doppelsauger tragenden Saugerkoppel in einem etwa vertikalen Abstand voneinander angelenkt sind und deren andere Enden durch ein Kurvengetriebe im wesentlichen horizontal bewegbar antreibar sind, wobei eines der Getriebeglieder weiterhin von einem weiteren Kurvengetriebe im wesentlichen vertikal bewegbar antreibbar ist und daß jedem Getriebeglied ein im wesentlichen horizontal antreibendes Kurvengetriebe zugeordnet ist, so daß der Doppelsauger von den beiden unabhängig voneinander agierenden Getriebegliedem in seinem Bewegungsverlauf bestimmbar ist.

Dabei kann in besonders einfacher Ausbildung an dem der Saugerkoppel entgegengesetzten Ende des einen Getriebeglieds eine sich im wesentlichen vertikal erstreckende erste Schwinge und an dem der Saugerkoppel entgegengesetzten Ende des zweiten Getriebeglieds eine sich im wesentlichen vertikal erstreckende zweite Schwinge angelenkt sein, wobei das dem einen Getriebeglied entgegengesetzte Ende der ersten Schwinge um eine erste feste Schwenkachse von einer drehbar antreibbaren Kurvenscheibe eines ersten Kurvengetriebes und das dem zweiten Getriebeglied entgegengesetzte Ende der zweiten Schwinge um eine feste Schwenkachse von einer drehbar antreibbaren Kurvenscheibe eines zweiten Kurvengetriebes schwenkbar antreibbar sind.

Wenige Bauteile und nur geringer Bauraum sind erforderlich, wenn sich die erste und die zweite feste Schwenkachse koaxial zueinander erstrekken.

Diese Vorteile ergeben sich ebenfalls, wenn die Kurvenscheiben des ersten und des zweiten Kurvengetriebes auf einer gemeinsamen drehbar antreibbaren Antriebswelle drehfest angeordnet sind.

Die Kurvenscheibe des ersten und/oder des zweiten Kurvengetriebes können vorzugsweise im etwa mittleren Bereich der Längserstreckung der jeweils zugeordneten Schwinge auf diese Schwinge einwirken.

Zur Reduzierung der Reibung zwischen Kurvenscheibe und Schwinge kann an der ersten Schwinge eine erste Rolle frei drehbar gelagert sein, die mit ihrer radial umlaufenden Mantelfläche an der radial umlaufenden Kontur der Kurvenscheibe des ersten Kurvengetriebes in Anlage ist sowie an der zweiten Schwinge eine zweite Rolle frei drehbar gelagert sein, die mit ihrer radial umlaufenden Mantelfläche an der radial umlaufenden Kontur des zweiten Kurvengetriebes in Anlage ist.

Das zweite Kurvengetriebe zum im wesentlichen vertikalen Antrieb eines der Getriebeglieder kann eine sich im wesentlichen vertikal erstreckende Koppel aufweisen, die von einer drehbar antreibbaren Kurvenscheibe des weiteren Kurvengetriebes etwa vertikal bewegbar antreibbar ist, wobei vorzugsweise das Getriebeglied das obere der beiden Getriebeglieder ist.

In einfachem Aufbau kann die Koppel mit ihrem einen Ende an dem einen der Getriebeglieder angelenkt und an ihrem anderen Ende von der Kurvenscheibe des weiteren Kurvengetriebes etwa vertikal bewegbar beaufschlagbar sein.

Ebenfalls zur Reduzierung der Reibung kann an der Koppel eine dritte Rolle frei drehbar gelagert sein, die mit ihrer radial umlaufenden Mantelfläche an der radial umlaufenden Kontur der Kurvenscheibe des weiteren Kurvengetriebes in Anlage ist.

Zur etwa vertikal frei bewegbaren Führung des der Kurvenscheibe des zweiten Kurvengetriebes nahen Endes der Koppel ist auf einfache Weise eine mit Ihrem einen Ende um eine dritte feste Schwenkachse frei schwenkbare Rollenschwinge mit ihrem anderen Ende an der Koppel angelenkt.

Um Abweichungen von der Vertikalführung gering zu halten ist dazu vorzugsweise die Rollenschwinge nahe der Kurvenscheibe des weiteren Kurvengetriebes an der Koppel angelenkt.

Eine andere Möglichkeit der vertikalen Führung besteht darin, daß die Koppel in einer Axialführung etwa in Richtung ihrer Längserstreckung geführt ist.

Ein besonders bauteilarmer Aufbau und ein besonders geringer Bauraum wird erreicht, wenn die Kurvenscheiben des ersten und/oder zweiten Kurvengetriebes sowie des weiteren Kurvengetriebes auf einer gemeinsamen drehbar antreibbaren Antriebswelle drehfest angeordnet sind.

Ein Ausführungsbeispiel der Erfindung ist in der Zeichnung dargestellt und wird im folgenden näher beschrieben. Es zeigen
- Figur 1: eine schematische Seitenansicht eines Bogenvorderkantentrenners
- Figur 2a-2f: die Bewegungsphasen der Doppelsauger des Bogenvorderkantentrenners nach Figur 1.

Der dargestellte Bogenvorderkantentrenner besteht aus mindestens zwei im Abstand nebeneinander angeordneten Einheiten, wie eine davon in Figur 1 dargestellt ist.

Diese Einheiten weisen einen Doppelsauger 1 und 1' auf, die eine obere Saugfläche 29 und 29' sowie eine untere Saugfläche 30 und 30' besitzen. Der Doppelsauger 1 ist an einer Saugerkoppel 8 fest angeordnet, an die zwei im Abstand zueinander sich etwa horizontal erstreckende Getriebeglieder 6 und 7 angelenkt sind, wobei das der Saugerkoppel 8 abgewandte Ende des oberen Getriebeglieds 6 mit einer ersten Schwinge 9 und das der Saugerkoppel 8 abgewandte Ende des unteren Getriebeglieds 7 mit einer zweiten Schwinge 10 gelenkig verbunden ist.

Beide Schwingen 9 und 10 erstrecken sich im wesentlichen vertikal nach unten und sind mit ihren den Getriebegliedem 6 und7 abgewandten Enden um zueinander koaxial sich erstreckende Schwenkachsen 11 bzw. 13 schwenkbar.

Etwa im mittleren Bereich der ersten Schwinge 9 ist eine Rolle 16 frei drehbar gelagert, die mit ihrer radial umlaufenden Mantelfläche 17 an der radial umlaufenden Kontur 18 einer ersten Kurvenscheibe 12 eines ersten Kurvengetriebes in Anlage ist.

In gleicher Weise ist etwa im mittleren Bereich der zweiten Schwinge 10 eine Rolle 19 frei drehbar gelagert, die mit ihrer radial umlaufenden Mantelfläche 20 an der radial umlaufenden Kontur 21 einer zweiten Kurvenscheibe 14 eines zweiten Kurvengetriebes in Anlage ist.

Die Kurvenscheiben 12 und 14 des ersten und zweiten Kurvengetriebes sind auf einer gemeinsamen drehbar antreibbaren Antriebswelle 15 drehfest angeordnet.

Durch die drehbar antreibbaren Kurvenscheiben 12 und 14 sind entsprechend deren Konturen 18 und 21 die Schwingen 9 und 10 im wesentlichen horizontal bewegbar antreibbar, wobei im wesentlichen durch eine Veränderung des Differenzwinkels α zwischen der ersten Schwinge 9 und der zweiten Schwinge 10 die Kippbewegung des Doppelsaugers 1 bewirkt wird.

Etwa im mittleren Bereich des oberen Getriebeglieds 6 ist eine Koppel 22 angelenkt, die sich im wesentlichen vertikal nach unten erstreckt und an ihrem dem oberen Getriebeglied abgewandten Ende eine frei drehbar gelagerte dritte Rolle 24 trägt.

Diese Rolle 24 ist mit ihrer radial umlaufenden Mantelfläche 25 an der radial umlaufenden Kontur 26 einer dritten Kurvenscheibe 23 eines weiteren Kurvengetriebes in Anlage, wobei die dritte Kurvenscheibe 23 neben der ersten und zweiten Kurvenscheibe 12 und 14 ebenfalls auf der Antriebswelle 15 drehfest angeordnet ist und die Koppel 22 und mit ihr das Getriebeglied 6 sowie den Doppelsauger 1 im wesentlichen vertikal bewegbar antreibt.

Im Bereich der Drehachse der dritten Rolle 24 ist das eine Ende einer Rollenschwinge 28 an der Koppel 22 angelenkt, wobei das andere Ende der Rollenschwinge 28 um eine dritte feste Schwenkachse 27 frei schwenkbar gelagert ist.

Die Antriebswelle 15 wird mit konstanter Winkelgeschwindigkeit angetrieben. Dies führt dazu, daß innerhalb eines zwei Arbeitstakte beinhaltenden Bewegungszyklus des Bogenvorderkantentrenners der Doppelsauger 1 zuerst mit seiner unteren Saugfläche 30 den obersten Bogen 2 im Bereich der Stapelvorderkante 4 eines Bogenstapels 5 erfaßt und zumindest weitgehend senkrecht anhebt. Durch hauptsächlich die Winkeldifferenz α wird dabei der Doppelsauger 1 so gekippt, daß seine untere Saugfläche 30 aus ihrer zur Oberfläche des Bogenstapels 5 parallelen Lage in eine in Förderrichtung 3 vorne höhere Lage als hinten geschwenkt wird. Dabei paßt sich die Saugfläche 30 etwa dem natürlichen Erstreckungsverlauf des mit seinem hinteren Bereich noch auf den Bogenstapel 5 herunterhängenden Bogens 2 an, was dazu führt, daß der Bogen 2 sicherer von dem Doppelsauger 1 gehalten wird und sich nicht ungewollt von der Saugfläche 30 löst.

In dem angehobenen Zustand gelangt die obere Saugfläche 29 des Doppelsaugers 1 in eine Ebene, in der sich auch die einen weiteren Bogen 2' tragende untere Saugfläche 30' des Doppelsaugers 1' befindet. Dieser Bogen 2' wird nun von der oberen Saugfläche 29 des Doppelsaugers 1 übernommen.

Der an seiner oberen Saugfläche 29 bereits einen dritten Bogen 2' tragende Doppelsauger 1' bewegt sich nun in Förderrichtung 3 zu einem Bändertisch 31 und übergibt diesen Bogen 2".

Gleichzeitig fährt der Doppelsauger 1 über dem vorderen Bereich des Bogenstapels 5 nach oben, so daß der Doppelsauger 1' sich dann unter dem von dem Doppelsauger 1 angehobenen Bogen 2 über den Bogenstapel 5 bewegen und einen weiteren Bogen 2"' erfassen kann.

Nun vollführt der Doppelsauger 1' die eingangs für den Doppelsauger 1 beschriebene Anhubbewegung, während der Doppelsauger 1 die eingangs beschriebene Bewegung des Doppelsaugers 1' vollführt.

### Bezugszeichenliste

- 1, 1': Doppelsauger
- 2, 2', 2", 2''': Bogen
- 3: Förderrichtung
- 4: Stapelvorderkante
- 5: Bogenstapel
- 6: Getriebeglied oben
- 7: Getriebeglied unten
- 8: Saugerkoppel
- 9: erste Schwinge
- 10: zweite Schwinge
- 11: erste Schwenkachse
- 12: erste Kurvenscheibe
- 13: zweite Schwenkachse
- 14: zweite Kurvenscheibe
- 15: Antriebswelle
- 16: erste Rolle
- 17: Mantelfläche erste Rolle
- 18: Kontur erste Kurvenscheibe
- 19: zweite Rolle
- 20: Mantelfläche zweite Rolle
- 21: Kontur zweite Kurvenscheibe
- 22: Koppel
- 23: dritte Kurvenscheibe
- 24: dritte Rolle
- 25: Mantelfläche dritte Rolle
- 26: Kontur dritte Kurvenscheibe
- 27: dritte Schwenkachse
- 28: Rollenschwinge
- 29, 29': obere Saugfläche
- 30, 30': untere Saugfläche
- 31: Bändertisch

## Patentansprüche

1. Bogenvorderkantentrenner mit mehreren nebeneinander angeordneten Doppelsaugern zur taktweisen Förderung von Bogen, wobei die Doppelsauger durch Kurvenkoppelgetriebe angetrieben Bewegungen auf einer geschlossenen Bahn in Förderrichtung der Bogen und zurück ausführen und dabei die Doppelsauger in einem zwei Arbeitstakte aufweisenden Bewegungszyklus um einen Arbeitstakt versetzt nacheinander in den Bereich der Stapelvorderkante eines Bogenstapels zur Erfassung eines Bogens gelangen, wobei die Bewegung jedes Doppelsaugers mittels zweier voneinander beabstandeter Drehgelenke eingeleitet wird, **dadurch gekennzeichnet, daß** der Mechanismus zum Antreiben des Doppelsaugers (1, 1') einen Getriebefreiheitsgrad von Drei aufweist, derart, daß neben der geschlossenen Bewegungsbahn des Doppelsaugers (1,1') auch dessen Kippwinkel exakt steuerbar ist.

2. Bogenvorderkantentrenner nach Anspruch 1, **dadurch gekennzeichnet, daß** der Mechanismus achtgliedrig mit drei unabhängigen Antrieben und drei Gestellpunkten vorgesehen ist.

3. Bogenvorderkantentrenner nach einem der vorhergehenden Ansprüche, **dadurch gekennzeichnet, daß** zwei etwa horizontal verlaufende Getriebeglieder (6, 7) vorhanden sind, deren eine Enden an einer einen Doppelsauger (1,1') tragenden Saugerkoppel (8) in einem etwa vertikalen Abstand voneinander angelenkt sind und deren andere Enden durch ein Kurvengetriebe im wesentlichen horizontal bewegbar antreibbar sind, wobei eines der Getriebeglieder weiterhin von einem weiteren Kurvengetriebe im wesentlichen vertikal bewegbar antreibbar ist und daß jedem Getriebeglied (6, 7) ein im wesentlichen horizontal antreibendes Kurvengetriebe zugeordnet ist.

4. Bogenvorderkantentrenner nach Anspruch 3, **dadurch gekennzeichnet, daß** an dem der Saugerkoppel (8) entgegengesetzten Ende des einen Getriebeglieds (6) eine sich im wesentlichen vertikal erstreckende erste Schwinge (9) und an dem der Saugerkoppel (8) entgegengesetzten Ende des zweiten Getriebeglieds (7) eine sich im wesentlichen vertikal erstreckende zweite Schwinge (10) angelenkt ist, wobei das dem einen Getriebeglied (6) entgegengesetzte Ende der ersten Schwinge (9) um eine erste feste Schwenkachse (11) von einer drehbar antreibbaren Kurvenscheibe (12) eines ersten Kurvengetriebes und das dem zweiten Getriebeglied (7) entgegengesetzte Ende der zweiten Schwinge (10) um eine zweite feste Schwenkachse (13) von einer drehbar antreibbaren Kurvenscheibe (14) eines zweiten Kurvengetriebes schwenkbar antreibbar ist.

5. Bogenvorderkantentrenner nach Anspruch 4, **dadurch gekennzeichnet, daß** sich die erste und die zweite feste Schwenkachse (11, 13) koaxial zueinander erstrecken.

6. Bogenvorderkantentrenner nach einem der Ansprüche 4 und 5, **dadurch gekennzeichnet, daß** die Kurvenscheiben (12, 14) des ersten und des zweiten Kurvengetriebes auf einer gemeinsamen drehbar antreibbaren Antriebswelle (15) drehfest angeordnet sind.

7. Bogenkantentrenner nach einem der Ansprüche 4 bis 6, **dadurch gekennzeichnet, daß** die Kurvenscheiben (12, 14) des ersten und/oder des zweiten Kurvengetriebes im etwa mittleren Bereich der Längserstreckung der jeweils zugeordneten Schwinge (9, 10) auf diese Schwinge (9, 10) einwirken.

8. Bogenvorderkantentrenner nach einem der Ansprüche 4 bis 7, **dadurch gekennzeichnet, daß** an der ersten Schwinge (9) eine erste Rolle (16) frei drehbar gelagert ist, die mit ihrer radial umlaufenden Mantelfläche (17) an der radial umlaufenden Kontur (18) der Kurvenscheibe (12) des ersten Kurvengetriebes in Anlage ist.

9. Bogenvorderkantentrenner nach einem der Ansprüche 4 bis 8, **dadurch gekennzeichnet, daß** an der zweiten Schwinge (10) eine zweite Rolle (19) frei drehbar gelagert ist, die mit ihrer radial umlaufenden Mantelfläche (20) an der radial umlaufenden Kontur (21) des zweiten Kurvengetriebes in Anlage ist.

10. Bogenvorderkantentrenner nach einem der vorhergehenden Ansprüche,**dadurch gekennzeichnet, daß** das weitere Kurvengetriebe zum im wesentlichen vertikalen Antrieb eines der Getriebeglieder (6) eine sich im wesentlichen vertikal erstreckende Koppel (22) aufweist, die von einer drehbar antreibbaren Kurvenscheibe (23) des weiteren Kurvengetriebes etwa vertikal bewegbar antreibbar ist.

11. Bogenvorderkantentrenner nach Anspruch 10, **dadurch gekennzeichnet, daß** das Getriebeglied (6) das obere der beiden Getriebeglieder (6, 7) ist.

12. Bogenvorderkantentrenner nach einem der Ansprüche 10 und 11, **dadurch gekennzeichnet, daß** die Koppel (22) mit ihrem einen Ende an dem einen der Getriebeglieder (6) angelenkt und an ihrem anderen Ende von der Kurvenscheibe (23) des weiteren Kurvengetriebes etwa vertikal bewegbar beaufschlagbar ist.

13. Bogenvorderkantentrenner nach einem der Ansprüche 10 bis 12, **dadurch gekennzeichnet, daß** an der Koppel (22) eine dritte Rolle (24) frei drehbar gelagert ist, die mit ihrer radial umlaufenden Mantelfläche (25) an der radial umlaufenden Kontur (26) der Kurvenscheibe (23) des weiteren Kurvengetriebes in Anlage ist.

14. Bogenvorderkantentrenner nach einem der Ansprüche 10 bis 13, **dadurch gekennzeichnet, daß** eine mit ihrem einen Ende um eine dritte feste Schwenkachse (27) frei schwenkbare Rollenschwinge (28) mit ihrem anderen Ende an der Koppel (22) angelenkt ist.

15. Bogenvorderkantentrenner nach Anspruch 14, **dadurch gekennzeichnet, daß** die Rollenschwinge (28) nahe der Kurvenscheibe (23) des weiteren Kurvengetriebes an der Koppel (22) angelenkt ist.

16. Bogenvorderkantentrenner nach einem der Ansprüche 10 bis 12, **dadurch gekennzeichnet, daß** die Koppel in einer Axialführung etwa in Richtung ihrer Längserstreckung geführt ist.

17. Bogenvorderkantentrenner nach einem der vorhergehenden Ansprüche, **dadurch gekennzeichnet, daß** die Kurvenscheiben (12, 14, 23) des ersten und/oder zweiten Kurvengetriebes sowie des weiteren Kurvengetriebes auf einer gemeinsamen drehbar antreibbaren Antriebswelle (15) drehfest angeordnet sind.

## Claims

1. Sheet front edge separator with several double suckers arranged adjacent one another for the cyclical feeding of sheets, wherein the double suckers driven by cam linkage drives carry out movements about a closed path in the feed direction of the sheets and back and, in this connection, the double suckers achieve in a movement cycle having two working rhythms offset one relative to the other by one working rhythm in the region of the pile front edge of a sheet pile for grasping a sheet, wherein the movement of each double sucker is introduced by means of two rotary pivots separated at a distance from one another, **characterised in that** the mechanism for driving the double suckers (1, 1') has three driven degrees of freedom, in such a way that, as well as the closed movement path of the double suckers (1, 1'), also its tipping angle is exactly controllable.

2. Sheet front edge separator according to Claim 1, **characterised in that** the mechanism is provided with eight members with three independent drives and three frame reference points.

3. Sheet front edge separator according to one of the preceding Claims, **characterised in that** two substantially horizontally running drive members (6, 7) are present, the one ends of which are linked to a suction head (8) carrying a double sucker (1, 1') at an approximately vertical distance from one another and their other ends are driveable by means of a cam drive essentially movably horizontally, wherein one of the drive members furthermore is driveable movably essentially vertically from a further cam drive and that each drive member (6, 7) is fitted with an essentially horizontally driving cam drive.

4. Sheet front edge separator according to Claim 3, **characterised in that** on the end opposite the suction head (8) of the one drive member (6) is pivoted an essentially vertically extending first swing arm (9) and at the end of the second drive member (7) opposite the suction linkage (8), an essentially vertically extending second swing arm (10) is pivoted, wherein the end opposite the one drive member (6) of the first swing arm (9) is driveable swivellably about a first swivel axis (11) from a rotationally driveable cam disc (12) of a first cam drive and that the end opposite the second drive member (7) of the second swing arm (10) is driveable swivellably about a second fixed swivel axis (13) from a rotationally driveable cam disc (14) of a second cam drive.

5. Sheet front edge separator according to Claim 4, **characterised in that** the first and the second fixed swivel axes (11, 13) extend coaxially relative to one another.

6. Sheet front edge separator according to one of Claims 4 and 5, **characterised in that** the cam discs (12, 14) of the first and/or of the second cam drive are arranged rotationally fast on a common rotationally driveable drive shaft (15).

7. Sheet edge separator according to one of Claims 4 to 6, **characterised in that** the cam discs (12, 14) of the first and/or of the second cam drive acts approximately on the central region of the longitudinal extent of the respectively fitted swing arms (9, 10) on these swing arms (9, 10).

8. Sheet front edge separator according to one of Claims 4 to 7, **characterised in that** on the first swing arm (9) a first roller (16) is freely rotationally mounted which is in contact with its radially peripheral outer surface (17) against the radially peripheral contour (18) of the cam disc (12) of the first cam drive.

9. Sheet front edge separator according to one of Claims 4 to 8, **characterised in that** on the second swing arm (10), a second roller (19) is freely rotationally mounted which is in contact with its radially peripheral outer surface (20) against the radially peripheral contour (21) of the second cam drive.

10. Sheet front edge separator according to one of the preceding Claims, **characterised in that** the further cam drive for the essentially vertical drive of one of the drive members (6) has an essentially vertically extending link (22) which is driveable substantially movably vertically from a rotationally driveable cam disc (23) of the further cam drive.

11. Sheet front edge separator according to Claim 10, **characterised in that** the drive member (6) is the upper of both of the drive members (6, 7).

12. Sheet front edge separator according to one of Claims 10 and 11, **characterised in that** link (22) with its one end is pivoted on to the one of the drive members (6) and, at its other end, can be subjected essentially vertical motion from the cam disc (23) of the further cam drive.

13. Sheet front edge separator according to one of Claims 10 to 12, **characterised in that** on the link (22), a third roller (24) is freely rotationally mounted which is in contact with its radially peripheral outer surface (25) against the radially peripheral contour (26) of the cam disc (23) of the further cam drive.

14. Sheet front edge separator according to one of Claims 10 to 13, **characterised in that** a roller swing arm (28) with its one end freely swivellable about a third fixed swivel axis (27) is linked with its other end to the link (22).

15. Sheet front edge separator according to Claim 14, **characterised in that** the roller swing arm (28) is pivoted near the cam disc (23) of the further cam drive to the link (22).

16. Sheet front edge separator according to one of Claims 10 to 12, **characterised in that** the link is guided in an axial guide substantially in the direction of its longitudinal extent.

17. Sheet front edge separator according to one of the preceding Claims, **characterised in that** the cam discs (12, 14, 23) of the first and/or second cam drives as well as of the further cam drive are arranged rotationally fast on a common rotatably driveable drive shaft (15).

## Revendications

1. Séparateur de bord avant de feuilles avec plusieurs suceurs doubles agencés les uns à côté des autres pour transporter des feuilles en cadence, les suceurs doubles entraînés par des mécanismes à bielles et à cames exécutant des déplacements sur une trajectoire fermée dans la direction de transport des feuilles et retour et les suceurs doubles parvenant successivement, avec un décalage d'un cycle de travail dans un cycle de déplacement comportant deux cycles de travail, dans la zone du bord avant d'une pile de feuilles pour saisir une feuille, le déplacement de chaque suceur double étant provoqué au moyen de deux articulations tournantes situées à distance l'une de l'autre,
**caractérisé en ce que** le mécanisme pour entraîner le suceur double (1, 1') comporte trois degrés de liberté, de façon que, outre la trajectoire de déplacement fermée du suceur double (1,1'), son angle de basculement puisse aussi être commandé exactement.

2. Séparateur de bord avant de feuilles selon la revendication 1,
**caractérisé en ce que** le mécanisme est prévu à huit éléments avec trois entraînements indépendants et trois tourillons fixes.

3. Séparateur de bord avant de feuilles selon l'une des revendications précédentes,
**caractérisé en ce que** sont prévus deux éléments de transmission (6, 7) s'étendant à peu près horizontalement, dont une extrémité de chacun d'eux est articulée à une bielle de suceur (8) portant un suceur double (1, 1') à une distance à peu près verticale l'une de l'autre et dont l'autre extrémité de chacun d'eux peut être entraînée par une commande à came de manière mobile essentiellement horizontalement, l'un des éléments de transmission pouvant être entraîné en outre de manière mobile essentiellement verticalement par une autre commande à came et **en ce qu'**une commande à came entraînant essentiellement horizontalement est associée à chaque élément de transmission (6, 7).

4. Séparateur de bord avant de feuilles selon la revendication 3,
**caractérisé en ce qu'**une première bielle oscillante (9) s'étendant essentiellement verticalement est articulée à l'extrémité d'un élément de transmission (6) opposée à la bielle de suceur (8) et une deuxième bielle oscillante (10) s'étendant essentiellement verticalement est articulée à l'extrémité du deuxième élément de transmission (7) opposée à la bielle de suceur (8), l'extrémité de la première bielle oscillante (9) opposée à l'élément de transmission (6) pouvant être entraînée de manière à pouvoir pivoter autour d'un premier axe de pivotement fixe (11) par une came pouvant être entraînée en rotation (12) d'une première commande à came et l'extrémité de la deuxième bielle oscillante (10) opposée au deuxième élément de transmission (7) pouvant être entraînée de manière à pouvoir pivoter autour d'un deuxième axe de pivotement fixe (13) par une came pouvant être entraînée en rotation (14) d'une deuxième commande à came.

5. Séparateur de bord avant de feuilles selon la revendication 4,
**caractérisé en ce que** le premier et le deuxième axes de pivotement fixes (11, 13) s'étendent de manière coaxiale l'un à l'autre.

6. Séparateur de bord avant de feuilles selon l'une des revendications 4 et 5,
**caractérisé en ce que** les cames (12, 14) de la première et de la deuxième commandes à came sont agencées de manière résistante à la rotation sur un arbre de commande commun (15) pouvant être entraîné en rotation.

7. Séparateur de bord avant de feuilles selon l'une des revendications 4 à 6,
**caractérisé en ce que** les cames (12, 14) de la première et/ou de la deuxième commandes à came agissent, dans la zone à peu près centrale de l'étendue longitudinale de la bielle oscillante associée correspondante (9, 10), sur cette bielle oscillante (9, 10).

8. Séparateur de bord avant de feuilles selon l'une des revendications 4 à 7,
**caractérisé en ce qu'**un premier galet (16) est monté de manière à pouvoir tourner librement sur la première bielle oscillante (9), lequel est en appui avec sa surface périphérique circulaire dans le sens radial (17) sur le contour circulaire dans le sens radial (18) de la came (12) de la première commande à came.

9. Séparateur de bord avant de feuilles selon l'une des revendications 4 à 8,
**caractérisé en ce qu'**un deuxième galet (19) est monté de manière à pouvoir tourner librement sur la deuxième bielle oscillante (10), lequel est en appui avec sa surface périphérique circulaire dans le sens radial (20) sur le contour circulaire dans le sens radial (21) de la deuxième commande à came.

10. Séparateur de bord avant de feuilles selon l'une des revendications précédentes,
**caractérisé en ce que** l'autre commande à came comporte, pour l'entraînement essentiellement vertical d'un des éléments de transmission (6), une bielle (22) s'étendant essentiellement verticalement qui peut être entraînée de manière mobile à peu près verticalement par une came (23), pouvant être entraînée en rotation, de l'autre commande à came.

11. Séparateur de bord avant de feuilles selon la revendication 10,
**caractérisé en ce que** l'élément de transmission (6) est le plus haut des deux éléments de transmission (6, 7).

12. Séparateur de bord avant de feuilles selon l'une des revendications 10 et 11,
**caractérisé en ce que** la bielle (22) est articulée avec l'une de ses extrémités à l'un des éléments de transmission (6) et peut être actionnée à son autre extrémité de manière mobile à peu près verticalement par la came (23) de l'autre commande à came.

13. Séparateur de bord avant de feuilles selon l'une des revendications 10 à 12,
**caractérisé en ce qu'**un troisième galet (24) est monté de manière à pouvoir tourner librement sur la bielle (22), lequel est en appui avec sa surface périphérique circulaire dans le sens radial (25) sur le contour circulaire dans le sens radial (26) de la came (23) de l'autre commande à came.

14. Séparateur de bord avant de feuilles selon l'une des revendications 10 à 13, **caractérisé en ce qu'**une bielle oscillante à galet (28) pouvant pivoter librement avec l'une de ses extrémités autour d'un troisième axe de pivotement fixe (27) est articulée avec son autre extrémité sur la bielle (22).

15. Séparateur de bord avant de feuilles selon la revendication 14,
**caractérisé en ce que** la bielle oscillante à galet (28) est articulée à proximité de la came (23) de l'autre commande à came sur la bielle (22).

16. Séparateur de bord avant de feuilles selon l'une des revendications 10 à 12,
**caractérisé en ce que** la bielle est guidée dans un guidage axial à peu près dans la direction de son étendue longitudinale.

17. Séparateur de bord avant de feuilles selon l'une des revendications précédentes,
**caractérisé en ce que** les cames (12, 14, 23) de la première et/ou deuxième commandes à came ainsi que de l'autre commande à came sont agencées de manière résistante à la rotation sur un arbre de commande commun (15) pouvant être entraîné en rotation.
